# EUROPÄISCHE PATENTSCHRIFT

(11) **EP 1 134 183 B1**
(45) Veröffentlichungstag und Bekanntmachung des Hinweises auf die Patenterteilung: **02.10.2002**
(21) Anmeldenummer: 00127572.6
(22) Anmeldetag: 15.12.2000
(51) Int. Cl.: B67C 7/00, B67C 3/24, B67C 3/00

(54) **Vorrichtung zum Befüllen von Flaschen und anderen Behältern mit Flüssigkeiten**
Device for filling bottles and similar containers with liquids
Dispositif de remplissage de bouteilles et récipients similaires de liquides

(30) Priorität: 03.03.2000 DE 10010145
(43) Veröffentlichungstag der Anmeldung: 19.09.2001
(73) Patentinhaber: SIG HAMBA Filltec GmbH & Co. KG, 66539 Neunkirchen/Saar (DE)
(72) Erfinder: Reinecke, Günter, 42653 Solingen (DE)
(74) Vertreter: Patentanwälte Ostriga & Sonnet

(56) Entgegenhaltungen:
- DE-B- 1 030 211

## Beschreibung

Die Erfindung betrifft eine Vorrichtung zum Befüllen von Flaschen und anderen Behältern mit Nahrungs- und Genussmitteln, wie mit dünnflüssigen bis pasteusen Molkerei- und Fettprodukten, Säften, Wässern od. dgl. entsprechend dem Oberbegriff des Anspruchs 1. Eine als Flaschenfüllwerk ausgebildete Vorrichtung dieser Gattung ist u.a. in der DE 196 42 987 A1 beschrieben.

Die in der DE 196 42 987 A1 beschriebene Vorrichtung besitzt etwa korbartig ausgebildete Behälteraufnahmen, welche orthogonal zur Bewegungsrichtung eines endlos umlaufend geführten Fördermittels außenumfangsseitig auf letzterem angebracht sind.

Dabei ist die Anordnung so getroffen, dass die zu sterilisierenden, zu füllenden und zu verschließenden Flaschen, im vorliegenden Falle PET-Flaschen, das Obertrum des Fördermittels in mehreren Bahnen durchlaufen. Nach der Sterilisierung der Flaschen werden letztere mittels eines Füllstrahls (Milch) in zwei aufeinanderfolgenden Taktstufen gefüllt. In einem weiteren Arbeitstakt erfolgt anschließend das sterile Verschließen des Behälters, beispielsweise mittels einer Abdichtscheibe und eines Schraubdeckels.

Die Vorrichtung gemäß der DE 196 42 987 A1 läßt sich wegen des Füllstrahl-Betriebes bei zu sehr aufschäumenden Produkten nur bedingt verwenden.

Von einer nicht zur erfindungsgemäßen Gattung zählenden Füllvorrichtung gemäß der DE 29 22 308 A1, die nach dem Monoblocksystem arbeitet, bei welchem die zu befüllenden Flaschen in Aufnahmebalken im Horizontalkreislauf auf einer Maschinenebene zirkulieren, sind Füllrohre bzw. Tauchdüsen bekannt. Jene Füllrohre tauchen in den leeren Behälter ein und bewegen sich mittels einer Kurve od. dgl. mit dem Abfüllvorgang nach oben, um dadurch ein möglichst agitationsfreies Abfüllen zu ermöglichen.

Ausgehend von der Füllvorrichtung gemäß der DE 196 42 987 A1, liegt der Erfindung die Aufgabe zugrunde, die bekannte Füllvorrichtung so weiterzuentwickeln, dass sie ein Befüllen von Behältern, insbesondere von Flaschen, unabhängig vom Schäumverhalten des abzufüllenden Gutes gestattet.

Entsprechend der Erfindung wird diese Aufgabe gemeinsam mit den Merkmalen des Oberbegriffs des Anspruchs 1 dadurch gelöst, dass die Tragelemente längliche Platten sind, welche die Behälteraufnahmen aufweisen, dass von der Produkt-Füllstation hinunterragende Füllrohre mit mindestens einer Reihe von Behälteraufnahmen ausrichtbar sind, dass Kupplungsmittel, die der lösbaren Halterung der Platten am Fördermittel dienen, vorhanden sind, und dass Mittel vorgesehen sind, die die in den Behälteraufnahmen der jeweils vom Fördermittel abgekuppelten Platte gehaltenen Behälter mittels Vertikalverstellung der Platte von unten her auf die Füllrohre hinaufschieben und im Verlauf des Füllens absenken.

Entsprechend der Erfindung sind die Tragelemente in Form länglicher Platten vom Fördermittel abkuppelbar, zu der mit Füllrohren ausgestatteten Produkt-Füllstation hin vertikal hinaufbewegbar und dabei die Behälter von unten her auf die Füllrohre aufschiebbar. Während anschließend das Produkt aus den Füllrohren austritt, kann die die Behälter tragende Platte entsprechend dem Füllfortschritt sukzessive so tief abgesenkt werden, bis die Kupplungsmittel wieder eine Transportverbindung zwischen der Platte und dem Fördermittel eingegangen sind, worauf die entweder ganz oder teilweise gefüllten Behälter zur nächsten Arbeitsstation bzw. zur nächsten Füllstation weitergetaktet werden können.

Entsprechend einem bevorzugten erfindungsgemäßen Ausführungsbeispiel wird eine präzise höhenversatzfreie Führung der Platte während deren Vertikalbewegung dadurch erzielt, dass der jeweils vom Fördermittel abgekuppelten Platte ein mit deren Vertikalbewegung gekuppelter, der oberen Hauptfläche der Platte zugewandter Niederhalter-Anschlag zugeordnet ist.

Eine präzise seitliche Führung der Platte in der Ebene wird in weiterer Abwandlung der Erfindung mit einer besonderen Ausführungsform dadurch erzielt, dass zur Zentrierung der jeweils vom Fördermittel abgekuppelten, sich vertikal bewegenden Platte mindestens ein vertikales Führungsmittel vorgesehen ist.

Zusätzliche vorteilhafte Ausführungsbeispiele entsprechend der Erfindung sind Gegenstand weiterer Unteransprüche.

In den Zeichnungen ist ein bevorzugtes Ausführungsbeispiel entsprechend der Erfindung dargestellt, es zeigt
Fig. 1 eine schematische Seitenansicht einer Vorrichtung zum Befüllen von Behältern, beim gezeigten Ausführungsbeispiel von Flaschen,
Fig. 2 einen Querschnitt durch die Vorrichtung etwa entsprechend der in Fig. 1 mit II-II bezeichneten Schnittlinie; eine Behälter in ihren Behälteraufnahmen tragende längliche Platte befindet sich in der abgesenkten Position,
Fig. 3 in Anlehnung an die Darstellung gemäß Fig. 2 die Vorrichtung in angehobener Position der länglichen Platte,
Fig. 4 ein vergrößertes Detail etwa gemäß der mit dem Pfeil DU in Fig. 2 gekennzeichneten Stelle,
Fig. 5 eine Schnittansicht etwa entsprechend der in Fig. 4 mit V-V bezeichneten Schnittlinie,
Fig. 6 ein gegenüber der Darstellung in Fig. 3 vergrößertes und dort mit dem Pfeil DO bezeichnetes Detail und
Fig. 7 eine teilweise Draufsicht auf drei in Förderrichtung aufeinanderfolgende längliche Platten unter Weglassung weiterer Einzelheiten, etwa entsprechend der in Fig. 1 mit VII bezeichneten Blickrichtung.

In Fig. 1 ist eine Vorrichtung zum Befüllen von Behältern B, beim gezeigten Ausführungsbeispiel von Flaschen, insgesamt mit der Bezugsziffer 10 bezeichnet. Das Gehäuse 11 der Vorrichtung 10 ist über Stützfüße 12 auf einer Gebäudeaufstellfläche 13 aufgeständert.

Das Gehäuse 11 ist im wesentlichen rahmenförmig ausgebildet und weist demnach einen unteren Rahmenschenkel 14, einen oberen Rahmenschenkel 15 sowie unteren und oberen Rahmenschenkel miteinander verbindende Rahmenstege 16, 17 auf. Der obere Rahmenschenkel 15 stützt sich mit seinem mittleren Bereich über ein Stützportal 18 auf dem unteren Rahmenschenkel 14 ab.

Die Rahmenschenkel 14, 15, die Rahmenstege 16, 17 und gegebenenfalls die Stützen 18 sind kanalartig ausgebildet und dienen der Führung von Fluiden, wie z.B. von Sterilluft, Inertgas oder anderem Sterilmittel.

Durch den Rahmen des Gehäuses 11 ist ein Fördermittel 19 (Förder-Zugmittel) endlos umlaufend über etwa an den Rahmenenden angeordnete Umlenkbereiche 20, 21, 22, 23 geführt. Zwischen den Umlenkbereichen 20, 21 erstreckt sich das Obertrum OT und zwischen den Umlenkbereichen 22, 23 das Untertrum UT des Fördermittels 19.

Das Fördermittel 19 kann von beliebiger zweckmäßiger Art z.B. als Kette, als Seil oder Zahnriemen ausgebildet sein. Beim gezeigten Ausführungsbeispiel ist das Fördermittel 19 von zwei Laschenketten 85 gebildet. Das Fördermittel 19 ist demnach paarig vorhanden, besteht beim Ausführungsbeispiel also aus zwei in Förderrichtung x verlaufenden Einzelketten 85.

Der Antrieb des Fördermittels 19 erfolgt über das im Umlenkbereich 20 enthaltene Kettenantriebsrad 24 in Drehrichtung U, während in den anderen Umlenkbereichen 21, 22, 23 jeweils nur antriebslose mitlaufende Kettenumlenkräder 25, 26, 27 vorhanden sind. Demgemäß sind die Fördermittel-Rücklaufrichtung mit z und die Förderrichtung des Fördermittels mit x bezeichnet. Die Achsen (Umlenkachsen) der Umlenkbereiche 20-23 bzw. der Umlenkräder 24-27 tragen einheitlich jeweils die Bezugsziffer 39.

Die Räder 24-27 sind jeweils an den durch die Rahmenschenkel 14, 15 sowie durch die Rahmenstege 16, 17 gebildeten Eckebereichen des Gehäuses 11 angeordnet.

Das angetriebene Umlenkrad bzw. Kettenrad 24 ist in einem Eckbereich zwischen dem oberen Rahmenschenkel 15 und dem Rahmensteg 17 angeordnet. Auf diese Weise stört der Antrieb das Förder- und Füllgeschehen der Vorrichtung in keiner Weise. Dem Kettenantriebsrad 24 kann ein Servo-Antrieb, insbesondere an elektrischer Servo-Antrieb, zugeordnet sein, welcher sich sowohl hinsichtlich der Fördergeschwindigkeit als auch hinsichtlich der Taktzeiten relativ einfach einstellen läßt.

Außen am Umlenkbereich 22 werden die zu befüllenden Behälter B, und zwar im vorliegenden Fall PET-Flaschen, über eine Behälter-Aufgabevorrichtung 28 herangeführt und schließlich mittels einer eine Schwenkkonsole 29 aufweisenden Behälter-Zuführstation 30 den Tragelementen 41, und zwar länglichen langrechteckigen Platten 41, zugeführt, so dass die Behälter B mittelbar über diese Platten 41 im Untertrum UT des Fördermittels, an letzterem hängend, eine Behandlungsstrecke durchlaufen können. Die länglichen Platten 41 sind mit ihren Längsachsen L quer zur Förderrichtung x angeordnet.

Zu der dem Untertrum UT zugeordneten Behandlungsstrecke gehören, entsprechend dem Förderstrom in Richtung x hintereinander genannt, folgende Arbeitsstationen: stromabwärts hinter der Behälter-Zuführstation 30 eine Sensorstation 31 zum Auffinden von nicht mit Behältern B besetzten Behälteraufnahmen A, 32 eine Sterilmittel-Station, 33 eine erste Füllstation zur Zuführung einer ersten Produktmenge in die Behälter B, 34 eine zweite Füllstation zur Zuführung einer zweiten (restlichen) Produktmenge in die Behälter B, 35 eine Deckelentkeimungs- und zugleich Deckelzuführstation, 36 eine Deckel-Siegelstation, 37 eine Deckel-Bördelstation und 38 eine Behälter-Entnahmestation.

Aus Fig. 1 wird deutlich, dass die Arbeitsstationen 31-37 in dem von den Trümern, also vom Untertrum UT, vom Obertrum OT sowie von den beiden Seitentrümern ST1 und ST2 umgrenzten Raum 52 angeordnet sind. Dabei sind die Wirkseiten der Arbeitsstationen den Innenseiten IS der im Untertrum UT befindlichen Platten 41 und den dortigen Behälteraufnahmen A zugewandt.

Aus Fig. 1 wird auch deutlich, dass unterhalb des Untertrums UT ein sich in Förderrichtung x und senkrecht dazu erstreckender Bewegungsraum 53 für aus den Behälteraufnahmen A von den Platten 41 herunterragende Behälter B gebildet ist.

Zur Zuführung der Behälter B ist benachbart des Umlenkbereichs 22 die bereits erwähnte Behälter-Zuführstation 30 mit der Schwenkkonsole 29 vorgesehen, die eine zur Umlenkachse 39 des Umlenkbereichs 22 bzw. des Ketten-Umlenkrades 26 parallele Schwenkachse 40 aufweist.

Außen am Fördermittel 19 sind, quer zur Förderrichtung x angeordnet, die länglichen Platten 41 vorgesehen, welche jeweils aus zwei einander komplementären Teilplatten 42, 43 bestehen, die durch eine Trennfuge T geteilt sind, welche zugleich die aus Aussparungen bestehenden Behälteraufnahmen A teilt. Die Behälteraufnahmen A setzen sich jeweils aus zwei zueinander offenen halbkreisförmigen Aussparungen 48, 49 zusammen.

Im Zusammenhang der Fig. 1,5 und 7 ist vorstellbar, dass sich die Fuge T beim Passieren des Umlenkbereichs 22 infolge der Winkelstellung zueinander der beiden korrespondierenden komplementären Teilplatten 42, 43 geöffnet hat, so dass der Haltebereich H des Behälters B in die Behälteraufnahme A eingeführt werden kann.

Sobald die Platten 41 den Umlenkbereich 22 verlassen haben, schließen sich die Trennfugen T wieder, so dass die Haltebereiche H der Behälter B sicher in den Behälteraufnahmen A aufgenommen sind.

Da es sich im vorliegenden Fall (vgl. Fig. 2, 3 und 7) um eine zehn Behälterbahnen S aufweisende Vorrichtung 10 handelt, wird immer eine zehn Behälter B enthaltende Behälterreihe R der Schwenkkonsole 29 zugeführt und es werden immer zehn Behälter B mit ihren Haltebereichen H zugleich in zehn Behälteraufnahmen A eingeführt.

In Fig. 7 sind die von den Aufnahmen A gebildeten Bahnen mit S und die Reihen mit R bezeichnet.

Nachdem die Behälter B die einzelnen Arbeitsstationen des Untertrums UT durchlaufen haben, werden die gefüllten und mit umgebörtelten Deckeln versehenen Behälter B mittels der im wesentlichen ein Kurzförderband darstellenden Behälter-Entnahmestation 38 am Umlenkbereich 23 entnommen, da sich an dem Umlenkbereich 23 die Trennfugen T mit den Behälteraufnahmen A analog zum Umlenkbereich 22 geöffnet und so die Haltebereiche H der Behälter B freigegeben haben.

Die Trennfugen T öffnen sich also in den Umlenkbereichen, z.B. bei 22 und 23 und schließen sich, sobald sie bei Förderrichtung x in die gerade gestreckte Anordnung des Fördermittels 19 und der länglichen Platten 41 übergehen, wobei letzteres z.B. eingangs des Untertrums UT der Fall ist.

In den Fig. 5 und 7 ist zu erkennen, wie sich PET-Flaschen B mit dem unterhalb ihrer Außengewinde-Mündung 51 angeordneten Halteflansch 50 oben auf den die Behälteraufnahmen A bildenden Teilplatten 42, 43 abstützen. Anhand der Fig. 5 und 7 ist vorstellbar, dass auch Flaschen oder andere Behälter gleichviel aus welchem Werkstoff, abgewandelte Mündungsformen aufweisen können, die ebenso vorteilhaft im vorbeschriebenen Sinne verwendbar sind.

Die aus Fig. 2 ersichtliche zweite Füllstation 34 ist wie folgt aufgebaut: In einem im vorliegenden Falle Milch enthaltenden Vorratsbehälter 44, dessen Außenkontur teilweise nur gestrichelt dargestellt ist, sind Zulaufrohre 45 vorgesehen, welche sich bogenförmig erstrecken und etwa in Höhe ihres Scheitels 46 oben in den Vorratsbehälter 44 eingeführt sind und mit ihrem nicht dargestellten im Vorratsbehälter 44 angeordneten inneren Bogen bis zum Boden 47 des Vorratsbehälters 44 reichen. Auf diese Art wird eine Bauhöhe einsparende Bauweise erzielt.

Die Zulaufrohre 45 führen zu induktiven Durchflussmessern 55, in deren Ablaufrohren 54 elektrisch geschaltete Absperrventile 56 eingebaut sind. Die Ablaufrohre 54 münden schließlich in Füllrohren 57, deren obere Enden 59 in einer Haltekonsole 58 verschraubt sind und deren frei nach unten ragende Enden 60 mit Fülldüsen 61 (s. Fig. 6) bestückt sind.

Die nach unten weisenden Flächen 62 der die Arbeitsstationen 30-38 (s. Fig.1) durchlaufenden Platten 41 ruhen in dem Bereich zwischen den an beiden Enden der Platten 41 angeordneten Kupplungsmitteln K auf Unterstützungsbahnen 63, welche sich in Förderrichtung x erstrecken.

Jede Unterstützungsbahn 63 bildet eine an einer Schmalfläche eines plattenförmigen Steges 64 angeordnete Gleitbahn. Um eine reibungsarme Führung der Platten 44 oben auf dem plattenförmigen Steg 64 zu gewährleisten, kann es zweckmäßig sein, dessen nach oben weisende Schnittfläche mit einem Profil P aus Gleiteigenschaften aufweisendem Kunststoff zu bestücken.

An ihren Unterseiten gehen die plattenförmigen Stege 64 in vertikale Stützen 65 über, deren Füße 66 oben auf einer Antriebstraverse 67 festgeschraubt sind, welche sämtliche vertikalen Stützen 65 und deren Füße 66 quer zur Förderrichtung x untergreift.

Aus Fig. 5 ist zu ersehen, dass die Unterstützungsbahn 63 mit ihren plattenförmigen Stegen 64 jeweils durch zwei in Förderrichtung x aufeinanderfolgende Lücken 68 unterbrochen ist, so dass der in Fig. 5 gezeigte mittlere Bereich des plattenförmigen Steges 64 einen gesonderten Bahnabschnitt 69 bildet.

Die in Förderrichtung x gemessene axiale Länge des Bahnabschnitts 69 entspricht etwa jeweils der Gesamtbreite der aus den beiden Teilplatten 42, 43 gebildeten länglichen Platte 41. Die plattenförmigen Stege 64 der Unterstützungsbahn 63, also auch der Bahnabschnitt 69, unterstützen die auf ihnen ruhenden Platten 41 lediglich druckfest.

An beiden Enden 71, 72 der Antriebstraverse 67 ist jeweils eine vertikal angeordnete Hubstange 70 befestigt. Die Hubstange 70 ist durch Führungsbuchsen 73 hindurchgeführt. An jedem oberen Ende 74 der Hubstangen 70 ist das untere Ende einer Kolbenstange 75 einer pneumatisch betriebenen Kolben-Zylindereinheit 76 angeschlossen.

Etwa in Höhe des Vorratsbehälters 44 befindet sich ein Linearantrieb in Form eines Zahnriementriebes 77. Die beiden Trümer des Zahnriementriebes 77 verlaufen vertikal. In einem Riementrum 78 ist eine Befestigungslasche 79 des oberen Endes 74 der rechts in den Fig. 2 und 3 dargestellten Hubstange 70 mit dem Zahnriemen verschraubt. Auf diese Weise kann die Antriebstraverse 67 mittels des Zahnriementriebes 77 vertikal angehoben bzw. abgesenkt werden, wobei für den Hub der Abstand der beiden Zahnriemenscheiben 81, 82 voneinander maßgeblich ist.

Nicht gezeigt ist, dass die Vorrichtung 10 gemäß den Fig. 2 und 3 ebenfalls auf der linken Seite einen mit dem oberen Ende 74 der Hubstange 70 bewegungsgekuppelten Zahnriementrieb 77 aufweist, welcher über eine Synchronisierungswelle 83 mit dem rechts in den Fig. 2 und 3 dargestellten Zahnriementrieb 77 bewegungsverbunden ist. Die Synchronisierungwelle 83, auf welcher ebenfalls beide Zahnriemenscheiben 81 (links und rechts, nur die rechte ist in den Fig. 2 und 3 dargestellt) drehfest sind, wird über einen Servo-Elektromotor 80 mittels eines Antriebs-Zahnriemens 84 angetrieben.

Das Fördermittel 19 weist zwei im Parallelabstand voneinander angeordnete Förderzugmittel in Form von den bereits erwähnten Laschenketten 85 auf, welche auf sich in Förderrichtung x erstreckenden Gleitschienen 86 geführt sind (s. Fig. 4) und an deren zur Vorrichtungsmitte M weisenden Innenseiten Winkellaschen 87 befestigt sind, deren horizontale Schenkel 88 mit ihren freien Enden nach oben weisende Konuszapfen 89 tragen.

Die Konuszapfen 89 bilden die patrizenförmigen und die Teilplatten 42, 43 mit den sie quer durchsetzenden Mitnehmeraussparungen 90 die matrizenförmigen Elemente der Kupplungsmittel K.

An beiden Endbereichen 71, 72 der Antriebstraverse 67 ist jeweils eine Vertikalstütze 91 befestigt, welche sich durch den Raum zwischen der jeweils benachbarten Hubstange 70 und der benachbarten Laschenkette 85 hindurch erstreckt. Oben am freien Ende der Vertikalstützen 91 ist jeweils ein die benachbarte Laschenkette 85 zur Vorrichtungsmitte M hin übergreifender Arm 92 befestigt, welcher zugleich einen der oberen Hauptfläche 93 der benachbarten Platte 41 zugewandten Niederhalter-Anschlag 94 bildet.

Der Niederhalter-Anschlag 94 ist unterseitig einer am Arm 92 befestigten Kufe 95 angeordnet. In vertikalen Durchgangslöchern 97 der Kufe 95 sind Gleitführungsbuchsen 96 aufgenommen, welche entlang von gehäusefesten Zentrierschäften 98 gleitgeführt sind. Wenn die betreffende Platte 41 aus ihrer abgesenkten Position (s. Fig. 2, 4 und 5) in ihre angehobene Position (s. Fig. 3 und 6) versetzt wird, durchgreifen die Zentrierschäfte 98 außer den Gleitführungsbuchsen 96 auch Zentrieröffnungen 99, welche die Platten 42, 43 quer durchsetzen (s. Fig. 6).

Die Zentrierschäfte 98 befinden sich im Parallelabstand neben den Füllrohren 57 der Produkt-Füllstation 34 und ragen von ihren Befestigungsstellen an der Haltekonsole 58 frei herunter.

An jedem Ende der Teilplatten 42, 43 ist je eine Zentrieröffnung 99 angeordnet (s. Fig. 7).

Die Funktionsweise der gezeigten Füllvorrichtung lässt sich am besten anhand der Fig. 2 und 3 erklären:

Das die länglichen Platten 41 tragende Fördermittel 19 wird im Untertrum UT taktweise in Förderrichtung x voranbewegt. Während der Takt-Ruhezeiten müssen die einzelnen Arbeitsstationen 30-38 ihre Aufgaben erledigen. Sobald sich eine Reihe R von Behälteraufnahmen A mit den dort gehaltenen zehn Behältern (PET-Flaschen) B unterhalb der Füllrohre 57 mit letzteren aufgerichtet befindet, werden die beiden Zahnriementriebe 77 aktiviert, so dass die Antriebstraverse 67 über die vertikalen Stützen 65 und die plattenförmigen Stege 64 die längliche Platte 41 (bestehend aus zwei Teilplatten 42, 43) in Richtung h nach oben drückt, wobei sich die Behälter B mit ihren Mündungen über die Füllrohre 57 schieben.

Zu Beginn der Aufwärtsbewegung in Richtung h lösen sich die Mitnehmeraussparungen 90 von den an den Laschenketten 85 gehaltenen Konuszapfen 89.

Zugleich mit der Antriebstraverse 67 bewegen sich einheitlich auch die Arme 92 nach oben. Dabei sind die Gleitführungsbuchsen 96 der Kufe 95 auf den Zentrierschäften 98 geführt. Sowohl bei der Aufwärtsbewegung in Richtung h als auch bei der Absenkbewegung in Richtung d der Platte 41 sorgen die kufenseitigen Niederhalter-Anschläge 94 für eine präzise Höhenführung der Platte 41.

Die Kolbenzylindereinheit 76 soll einen Gewichtsausgleich herbeiführen, insbesondere aber verhindern, dass die Produkt-Füllung der Behälter B eine zu starke Beschleunigung beim Absenken der Platte 41 hervorruft.

Die Böden der Behälter B können zusätzlich durch nach oben weisende Stützblöcke 100 unterstützt sein.

Sobald die Füllrohre ihre Füllposition gemäß den Fig. 3 und 6 erreicht haben, kann die Füllung der Behälter B einsetzen bzw. fortgesetzt werden, wobei die Zahnriementriebe 77 in umgekehrter Bewegungsrichtung aktiviert werden können, so dass entsprechend dem Füllfortschritt eine Absenkung der Antriebstraverse 67, und damit auch mittelbar eine Absenkung der die Behälter B tragenden Platte 41 in Richtung d erfolgen kann; und zwar so tief, bis der abgesenkte Zustand gemäß Fig. 2 erreicht ist und die Konuszapfen 89 wiederum in den plattenseitigen Mitnehmeraussparungen 90 aufgenommen sind. Der Absenkvorgang kann dank es Servo-Elektromotors 80 sehr feinfühlig erfolgen, falls dies für ein bestimmtes Produkt individuell erforderlich sein sollte. Anschließend kann sodann ein Weitertakten der Anordnung in Förderrichtung x erfolgen.

Nachzutragen ist noch, dass die Enden 71, 72 der Antriebstraverse 67 das Gehäuse 11 in nicht eigens dargestellten Schlitzen durchgreifen, weshalb sämtliche übrigen Antriebsteile, insbesondere die Antriebsteile 70 sowie 73-81, außerhalb des Gehäuses 11 angeordnet sein können, was die Sterilluftführung von oben nach unten innerhalb des Gehäuses 11 begünstigt. Aufgrund dieser vorteilhaften Anordnung befinden sich die vorerwähnten Antriebsteile sämtlich außerhalb der Produktzone, sind demnach von einer Produkt-Benetzung ausgeschlossen und bedürfen deshalb keiner gesonderten Reinigung. Andererseits befinden sich nur die gegen Verkeimung besonders empfindlichen Bauteile, also der gesamte Füllbereich, insbesondere die Füllrohre 57, gezielt in dem von Sterilluft beaufschlagten aseptischen Bereich.

## Patentansprüche

1. Vorrichtung (10) zum Befüllen von Flaschen und anderen Behältern (B) mit Nahrungs- und Genussmitteln, wie mit dünnflüssigen bis pasteusen Molkerei- und Fettprodukten, Säften, Wässern od. dgl., mit mindestens einem über Umlenkbereiche (20-23), insbesondere über Umlenkräder (24-27), endlos umlaufend geführten Fördermittel (19), welches an seiner Außenseite mit ihren Längsachsen (L) quer zur Förderrichtung (x) angeordnete Tragelemente (41) aufweist, welche jeweils mindestens eine quer zur Förderrichtung (x) angeordnete Reihe (R) von Behälteraufnahmen (A) besitzen, die zudem in Förderrichtung (x) angeordnete Bahnen (S) bilden und die mit ihnen ausgerichtete Arbeitsstationen (30-38), wie eine Behälter-Zuführstation (30), mindestens eine Produkt-Füllstation (33, 34), eine Deckel-Auflegestation (35), eine Deckel-Verschließstation (36) sowie eine Behälter-Entnahmestation (38), nacheinander durchlaufen, **dadurch gekennzeichnet, dass** die Tragelemente längliche Platten (41) sind, welche die Behälteraufnahmen (A) aufweisen, dass von der Produkt-Füllstation (33, 34) hinunterragende Füllrohre (57) mit mindestens einer Reihe (R) von Behälteraufnahmen (A) ausrichtbar sind, dass Kupplungsmittel (K) die der lösbaren Halterung der Platten (41) am Fördermittel (19) dienen, vorhanden sind, und dass Mittel vorgesehen sind, die die in den Behälteraufnahmen (A) der jeweils vom Fördermittel (19) abgekuppelten Platte (41) gehaltenen Behälter (B) mittels Vertikalverstellung (Pfeile h und d) der Platte (41) von unten her auf die Füllrohre (57) hinaufschieben (Pfeil h) und im Verlauf des Füllens absenken.

2. Vorrichtung nach Anspruch 1, **dadurch gekennzeichnet, dass** die Kupplungsmittel (K) in Vertikalrichtung voneinander lösbar abzuhebende, miteinander korrelierende patrizenförmige und matrizenförmige Kupplungselemente (89, 90) bilden, welche einerseits dem Fördermittel (19) und andererseits den Platten (41) zugeordnet sind.

3. Vorrichtung nach Anspruch 2, **dadurch gekennzeichnet, dass** am Fördermittel (19) mindestens mittelbar patrizenförmige Kupplungselemente in Gestalt von mit ihren freien Enden zur Produkt-Füllstation (33,34) hin nach oben weisenden Konuszapfen (89) befestigt sind, dass die Platten (41) als matrizenförmige Kupplungselemente Mitnehmeraussparungen (90) aufweisen, welche die Platten (41) quer durchsetzen, und dass die Konuszapfen die Mitnehmeraussparungen (90) von unten her durchgreifen.

4. Vorrichtung nach Anspruch 3, **dadurch gekennzeichnet, dass** das Fördermittel (19) zwei im Parallelabstand voneinander angeordnete Förderzugmittel, wie Laschenketten (85) od. dgl., aufweist, an deren zur Vorrichtungsmitte (M) hin weisenden Innenseiten Winkellaschen (87) befestigt sind, deren horizontale Schenkel (88) die mit ihren freien Enden zur Produkt-Füllstation (33, 34) hin nach oben weisenden Konuszapfen (89) tragen.

5. Vorrichtung nach einem der Ansprüche 1 bis 4, **dadurch gekennzeichnet, dass** die Kupplungsmittel (K) an beiden Enden der Platten (41) angeordnet sind.

6. Vorrichtung nach einem der Ansprüche 1 bis 5, **dadurch gekennzeichnet, dass** die nach unten weisenden Flächen (62) der die Arbeitsstationen (30-38) durchlaufenden Platten (41) im Bereich zwischen den an beiden Enden der Platten (41) angeordneten Kupplungsmitteln (K) auf mindestens einer sich in Förderrichtung (x) erstreckenden Unterstützungsbahn (63) aufliegen.

7. Vorrichtung nach Anspruch 6, **dadurch gekennzeichnet, dass** die Unterstützungsbahn (63) eine an einer Schmalfläche eines plattenförmigen Steges (64) angeordnete Gleitbahn (bei P) ist.

8. Vorrichtung nach Anspruch 6 oder nach Anspruch 7, **dadurch gekennzeichnet, dass** jede Unterstützungsbahn (63) im Bereich unterhalb der Produkt-Füllstation (33, 34) einen in Vertikalrichtung (Pfeile h und d) anheb- und absenkbar angetriebenen separaten Bahnabschnitt (69) bildet.

9. Vorrichtung nach Anspruch 8, **dadurch gekennzeichnet, dass** die separaten Bahnabschnitte (69) gemeinsam mittels eines Antriebselements (67) anheb- und absenkbar sind.

10. Vorrichtung nach Anspruch 9, **dadurch gekennzeichnet, dass** das gemeinsame Antriebselement von einer die separaten Bahnabschnitte (69) quer zur Förderrichtung (x) untergreifenden anheb- und absenkbaren Antriebstraverse (67) gebildet ist.

11. Vorrichtung nach Anspruch 9 oder nach Anspruch 10, **dadurch gekennzeichnet, dass** das Antriebselement (67) zumindest überwiegend elektromotorisch, insbesondere mit einem elektrischen Servormotor (80), angetrieben ist.

12. Vorrichtung nach Anspruch 10 oder nach Anspruch 11, **dadurch gekennzeichnet, dass** die Antriebstraverse (67) mittels eines elektromotorischem Linearantriebs (80, 77) angetrieben ist.

13. Vorrichtung nach Anspruch 12, **dadurch gekennzeichnet, dass** der elektromotorische Linearantrieb einen sich mit seinen beiden Riementrümern vertikal erstreckenden Zahnriementrieb (77) aufweist, welcher in seinem einen Riementrum (78) mit einem Hubgestänge (70,70) bewegungsverbunden ist.

14. Vorrichtung nach Anspruch 13, **dadurch gekennzeichnet, dass** das Hubgestänge von zwei endseitig der Antriebstraverse (67) befestigten Hubstangen (70) gebildet ist und dass jeder Hubstange (70) ein Linearantrieb, insbesondere ein Zahnriementrieb (77), zugeordnet ist.

15. Vorrichtung nach Anspruch 13 oder nach Anspruch 14, **dadurch gekennzeichnet, dass** beide Zahnriementriebe (77) über eine Synchronisierungswelle (63) miteinander drehverbunden sind und dass ein einziger Elektromotor, insbesondere ein elektrischer Servomotor (80), mit der Synchronisierungswelle (63) antriebsverbunden ist.

16. Vorrichtung nach einem der Ansprüche 11 bis 15, **dadurch gekennzeichnet, dass** dem elektromotorischen Antrieb (80, 77) des Antriebselements oder der Antriebstraverse (67) mindestens eine die Vertikalbeschleunigung und/oder die Vertikalverzögerung der angetriebenen Bauteile beeinflussende fluidbetriebene Kolben-Zylindereinheit (76) zugeordnet ist.

17. Vorrichtung nach Anspruch 16, **dadurch gekennzeichnet, dass** jedem Zahnriementrieb (77) eine sich mit ihrer Längsmittelachse senkrecht erstreckende fluidbetriebene Kolben-Zylindereinheit (76) zugeordnet ist, wobei die nach unten weisende Kolbenstange (75) der Kolben-Zylindereinheit (76) koaxial an jeweils einer Hubstange (70) befestigt ist.

18. Vorrichtung nach Anspruch 17, **dadurch gekennzeichnet, dass** die Kolben-Zylindereinheit (76) pneumatisch betrieben ist.

19. Vorrichtung nach einem der Ansprüche 1 bis 18, **dadurch gekennzeichnet, dass** der jeweils vom Fördermittel (19) abgekuppelten Platte (41) ein mit deren Vertikalbewegung gekuppelter, der oberen Hauptfläche (93) der Platte (41) zugewandter Niederhalter-Anschlag (94) zugeordnet ist.

20. Vorrichtung nach einem der Ansprüche 4 bis 19, **dadurch gekennzeichnet, dass** an beiden Endbereichen (71, 72) der Antriebstraverse (67) jeweils eine Vertikalstütze (91) befestigt ist, welche sich durch den Raum zwischen der benachbarten Hubstange (70) und dem benachbarten Förderzugmittel (85) hindurch erstreckt, und dass am freien Ende der Vertikalstütze (91) ein das benachbarte Förderzugmittel (85) zur Vorrichtungsmitte (M) hin übergreifender Arm (92) befestigt ist, welcher den der oberen Hauptfläche (93) der benachbarten Platte (41) zugewandten Niederhalter-Anschlag (94) bildet.

21. Vorrichtung nach einem der Ansprüche 1 bis 20, **dadurch gekennzeichnet, dass** zur Zentrierung der jeweils vom Fördermittel (19) abgekuppelten und sich vertikal bewegenden Platte (41) mindestens ein vertikales Führungsmittel (98) vorgesehen ist.

22. Vorrichtung nach Anspruch 21, **dadurch gekennzeichnet, dass** jedes vertikale Führungsmittel von einem im Parallelabstand neben den Füllrohren (57) der Produkt-Füllstation (33, 34) befestigten und von seiner Befestigungsstelle frei herunterragenden Zentrierschaft (98) gebildet ist, welcher die Platte (41) in einer Zentrieröffnung (99) quer durchgreift.

23. Vorrichtung nach Anspruch 22, **dadurch gekennzeichnet, dass** an beiden Enden der Platte (41) jeweils eine mit einem Zentrierschaft (98) zusammenwirkende Zentrieröffnung (99) angeordnet ist.

## Claims

1. Device (10) for filling bottles and other containers (B) with foods and delicacies, such as highly fluid-to-pasty dairy and fatty products, juices, waters or the like, the said device having at least one conveyer means (19) which is guided over deflecting regions (20-23), particularly over deflecting wheels (24-27), in a continuously revolving manner and which has, on its outer side, carrying elements (41) which are disposed with their longitudinal axes (L) transverse to the direction of conveyance (x) and each possess at least one row (R), which is disposed transversely to the said direction of conveyance (x), of container receptacles (A), which additionally form tracks (S) disposed in the said direction of conveyance (x) and which run successively through working stations (30-38) which are aligned with them, such as a container infeed station (30), at least one product-filling station (33, 34), a lid-applying station (35), a lid-sealing station (36) and a container removal station (38), **characterised in that** the carrying elements are elongated plates (41) which have the container receptacles (A), that filling tubes (57) projecting down from the product-filling station (33, 34) can be aligned with at least one row (R) of container receptacles (A), that coupling means (K) which serve to hold the plates (41) detachably on the conveyer means (19) are present, and that means are provided which push up (arrow h) the containers (B) held in the container receptacles (A) of the particular plate (41) which is uncoupled from the conveyer means (19), onto the filling tubes (57) from below by vertical shifting (arrows h and d) of the said plate (41), and lower them in the course of the filling operation.

2. Device according to claim 1, **characterised in that** the coupling means (K) form patrix-shaped and matrix-shaped coupling elements (89, 90) which can be lifted off from one another in a detachable manner in the vertical direction and correlate with one another and which are associated on the one hand with the conveyer means (19) and on the other with the plates (41).

3. Device according to claim 2, **characterised in that** there are fastened to the conveyer means (19), at least indirectly, patrix-shaped coupling elements in the form of conical pegs (89) which point upwards towards the product-filling station (33, 34) with their free ends, that the plates (41) have, as matrix-shaped coupling elements, entrainment clearances (90) which pass transversely through the said plates (41), and that the conical pegs engage through the entrainment clearances (90) from below.

4. Device according to claim 3, **characterised in that** the conveyer means (19) has two conveyer traction means, such as side-plate chains (85) or the like, which are disposed at a parallel distance from one another and fastened to whose inner sides that point towards the middle (M) of the device are angled side-plates (87) whose horizontal legs (88) carry the conical pegs (89) which point upwards towards the product-filling station (33, 34) with their free ends.

5. Device according to one of claims 1 to 4, **characterised in that** the coupling means (K) are disposed on the two ends of the plates (41).

6. Device according to one of claims 1 to 5, **characterised in that** the downwardly pointing faces (62) of the plates (41) running through the work stations (30-38) rest, in the region between the coupling means (K) disposed on the two ends of the plates (41), on at least one supporting track (63) extending in the direction of conveyance (x).

7. Device according to claim 6, **characterised in that** the supporting track (63) is a sliding track (at P) disposed on one narrow face of a plate-shaped web (64).

8. Device according to claim 6 or 7, **characterised in that** each supporting track (63) forms, in the region underneath the product-filling station (33, 34), a separate track section (69) which is driven so as to be capable of being raised and lowered in the vertical direction (arrows h and d).

9. Device according to claim 8, **characterised in that** the separate track sections (69) can be raised and lowered jointly by means of a driving element (67).

10. Device according to claim 9, **characterised in that** the joint driving element is formed by a driving crosspiece (67) which can be raised and lowered and which engages under the separate track sections (69) transversely to the direction of conveyance (x).

11. Device according to claim 9 or 10, **characterised in that** the driving element (67) is driven at least predominantly electromotively, particularly with the aid of an electric servomotor (80).

12. Device according to claim 10 or 11, **characterised in that** the driving crosspiece (67) is driven by means of an electromotive linear drive (80, 77).

13. Device according to claim 12, **characterised in that** the electromotive linear drive has a toothed-belt drive (77) which extends vertically with its two belt strands and which is kinematically connected, in one of its belt strands (78), to a lifting linkage (70, 70).

14. Device according to claim 13, **characterised in that** the lifting linkage is formed by two lifting rods (70) fastened to the ends of the driving crosspiece (67), and that a linear drive, particularly a toothed-belt drive (77), is associated with each lifting rod (70).

15. Device according to claim 13 or 14, **characterised in that** the two toothed-belt drives (77) are rotationally connected to one another via a synchronising shaft (63), and that a single electric motor, particularly an electric servomotor (80), is drivingly connected to the synchronising shaft (63).

16. Device according to one of claims 11 to 15,
**characterised in that** at least one fluid-operated piston/cylinder unit (76) which influences the vertical acceleration and/or the vertical retardation of the driven components is associated with the electromotive drive (80, 77) of the driving element or driving crosspiece (67).

17. Device according to claim 16, **characterised in that** a fluid-operated piston/cylinder unit (76) which extends perpendicularly with its longitudinal central axis is associated with each toothed-belt drive (77), the downwardly pointing piston rod (75) of the piston/cylinder unit (76) being fastened coaxially to one lifting rod (70) in each case.

18. Device according to claim 17, **characterised in that** the piston/cylinder unit (76) is pneumatically operated.

19. Device according to one of claims 1 to 18,
**characterised in that** there is associated with the particular plate (41) which is uncoupled from the conveyer means (19), a holding-down stop (94) which is coupled to the vertical movement of the said plate (41) and faces towards the upper main face (93) of the latter.

20. Device according to one of claims 4 to 19,
**characterised in that** a vertical support (91) which extends through the space between the adjoining lifting rod (70) and the adjoining conveyer traction means (85) is fastened to each of the two end regions (71, 72) of the driving crosspiece (67), and that there is fastened to the free end of the said vertical support (91) an arm (92) which engages over the adjoining conveyer traction means (85) towards the centre (M) of the device and which forms the holding-down stop (94) which faces towards the upper main face (93) of the adjoining plate (41).

21. Device according to one of claims 1 to 20,
**characterised in that** at least one vertical guide means (98) is provided for centering the particular plate (41) which is uncoupled from the conveyer means (19) and is moving vertically.

22. Device according to claim 21, **characterised in that** each vertical guide means is formed by a centering shaft (98) which is fastened at a parallel distance from, and next to, the filling tubes (57) of the product-filling station (33, 34) and projects freely down from the fastening point of the said guide means and which engages transversely through the plate (41) in a centering aperture (99).

23. Device according to claim 22, **characterised in that** a centering aperture (99) which cooperates with a centering shaft (98) is disposed at each of the two ends of the plate (41).

## Revendications

1. Dispositif (10) pour remplir des bouteilles et d'autres récipients (B) avec des produits alimentaires et des denrées de luxe, tels que des produits laitiers et des produits gras, des jus ou sirops, des eaux ou analogues, à grande fluidité jusqu'à pâteux, avec au moins un moyen de convoyage (19) guidé en circulation continue, sur des zones de renvoi (20 à 23), en particulier sur des roues de renvoi (24 à 27), moyen de convoyage présentant, sur sa face extérieure, des éléments porteurs (41) disposés avec leurs axes longitudinaux (L) orientés transversalement par rapport à la direction de convoyage (x), qui ont chaque fois au moins une rangée (R) de logements à récipients (A), disposée transversalement par rapport à la direction de convoyage (x), qui forment en plus des pistes (S) disposées dans la direction de transport (x) et qui passent l'un après l'autre par les postes de travail (30 à 38) orientés dans leur direction, tels qu'un poste d'amenée de récipients (30), au moins un poste de remplissage en produit (33, 34), un poste de pose de couvercles (35), un poste de fermeture de couvercles (36) ainsi qu'un poste de prélèvement de récipients (38), **caractérisé en ce que** les éléments porteurs sont des plaques (41) allongées, qui présentent les logements à récipients (A), **en ce que** les tubes de remplissage (57) qui font saillie, par le dessous du poste de remplissage en produit (33, 34), peuvent être alignés avec au moins une rangée (R) de logement à récipients (A), **en ce que** des moyens de couplage (K), servant à la fixation désolidarisable des plaques (41) sur les moyens de convoyage (19), sont prévus, et **en ce que** sont prévus des moyens qui poussent vers le haut les récipients (B) maintenus dans les logements à récipients (A) de la plaque (41), chaque fois découplée du moyen de convoyage (19), par un déplacement vertical (flèches h et d) de la plaque (41) depuis le dessous, pour atteindre les tubes de remplissage (57) (flèche h) et effectuent un déplacement de descente au fur et à mesure du remplissage.

2. Dispositif selon la revendication 1, **caractérisé en ce que** les moyens de couplage (K) forment des éléments de couplage (89, 90) en forme de partie mâle et en forme de matrice, en corrélation les uns les autres, assurant le levage désolidarisable les uns des autres en direction verticale, éléments de couplage associés, d'une part, aux moyens de convoyage (19) et, d'autre part, aux plaques (41).

3. Dispositif selon la revendication 2, **caractérisé en ce que**, sur les moyens de convoyage (19), sont fixés, de façon au moins indirecte, des éléments de couplage en forme de partie mâle ayant la forme de tétons coniques (89) tournés vers le haut par leurs extrémités libres, en direction du poste de remplissage en produit (33, 34), **en ce que** les plaques (41) présentent des évidements d'entraînement (90) faisant office d'éléments de couplage en forme de matrice, évidements traversant transversalement les plaques (41), et **en ce que** les tétons coniques traversent par le dessous les évidements d'entraînement (90).

4. Dispositif selon la revendication 3, **caractérisé en ce que** le moyen le moyen de convoyage (19) présente deux moyens de convoyage par traction disposés parallèlement et à distance l'un de l'autre, tels que des chaînes à articulation (85) ou analogues, sur les côtés intérieurs, tournés vers le centre du dispositif (M) desquels, sont fixés des maillons coudés (87) dont les branches (88) horizontales portent les tétons coniques (89) tournés vers le haut, par leurs extrémités libres, en direction du poste de remplissage en produit (33, 34).

5. Dispositif selon l'une des revendications 1 à 4, **caractérisé en ce que** les moyens de couplage (K) sont disposés aux deux extrémités des plaques (41).

6. Dispositif selon l'une des revendications 1 à 5, **caractérisé en ce que** les faces (62) tournées vers le bas des plaques (41) passant par les postes de travail (30 à 38), dans la zone située entre les moyens de couplage (K) disposés aux deux extrémités des plaques (41), reposent sur au moins une piste de soutien (63) s'étendant dans la direction de transport (x).

7. Dispositif selon la revendication 6, **caractérisé en ce que** la piste de soutien (63) est une piste de glissement (en P) disposée sur une face étroite d'une nervure (64) en forme de plaque.

8. Dispositif selon la revendication 6 ou selon la revendication 7, **caractérisé en ce que** chaque piste de soutien (63) forme, dans la zone située au dessous du poste de remplissage en produits (33, 34), un tronçon de piste (69) séparé, entraîné de façon à pouvoir être levé et abaissé en direction verticale (flèches h et d).

9. Dispositif selon la revendication 8, **caractérisé en ce que** les tronçons de piste (69) séparés sont susceptibles d'être levés et abaissés ensemble à l'aide d'un élément d'entraînement (67).

10. Dispositif selon la revendication 9, **caractérisé en ce que** l'élément d'entraînement commun est formé par une traverse d'entraînement (67) susceptible d'être levée et abaissée, saisissant par le dessous, transversalement par rapport à la direction de convoyage (x), les tronçons de piste (69) séparés.

11. Dispositif selon la revendication 9 ou selon la revendication 10, **caractérisé en ce que** l'élément d'entraînement (67) est entraîné au moins majoritairement par moteur électrique, en particulier avec un servomoteur (80) électrique.

12. Dispositif selon la revendication 10 ou la revendication 11, **caractérisé en ce que** la traverse d'entraînement (67) est entraînée à l'aide d'un entraînement linéaire (80, 77) à moteur électrique.

13. Dispositif selon la revendication 12, **caractérisé en ce que** l'entraînement linéaire à moteur électrique présente un entraînement à courroie crantée (77) dont les deux brins de courroie s'étendent verticalement, entraînement relié cinématiquement à une tringlerie de mouvement de course (70, 70) en un de ses bras de courroie (78).

14. Dispositif selon la revendication 13, **caractérisé en ce que** la tringlerie à mouvement de course est formée par deux tiges de manoeuvre (70) fixées à une extrémité de la traverse d'entraînement (67), et **en ce qu'**à chaque tige de manoeuvre (70) est associé un entraînement linéaire, en particulier une transmission à courroie crantée (77).

15. Dispositif selon la revendication 13 ou selon la revendication 14, **caractérisé en ce que** les deux transmissions à courroie (77) sont reliées en rotation ensemble par l'intermédiaire d'un arbre de synchronisation (63), et **en ce qu'**un moteur électrique unique, en particulier un servomoteur (80) électrique, est relié en entraînement à l'arbre de synchronisation (63).

16. Dispositif selon l'une des revendications 11 à 15, **caractérisé en ce que**, à l'entraînement (80, 77) par moteur électrique de l'élément d'entraînement ou de la traverse d'entraînement (67), est associée au moins une unité à piston et cylindre (76) fonctionnant par fluide, influant sur l'accélération verticale et/ou sur le ralentissement vertical des composants entraînés.

17. Dispositif selon la revendication 16, **caractérisé en ce qu'**à chaque transmission à courroie crantée (77), est associée une unité à piston et cylindre (76) entraînée par fluide, dont l'axe longitudinal s'étend verticalement, la tige de manoeuvre (75), tournée vers le bas, de l'ensemble piston et cylindre (76) étant fixée coaxialement, chaque fois sur une tige de manoeuvre (70).

18. Dispositif selon la revendication 17, **caractérisé en ce que** l'unité à piston et cylindre (76) fonctionne de façon pneumatique.

19. Dispositif selon l'une des revendications 1 à 18, **caractérisé en ce qu'**à la plaque (41), chaque fois désaccouplée du moyen de convoyage (19), est associée une butée de dévêtisseur (94) tournée vers la face principale supérieure (93) de la plaque (41), couplée à son déplacement vertical.

20. Dispositif selon l'une des revendications 4 à 19, **caractérisé en ce qu'**à chacune des deux zones d'extrémité (71, 72) de la traverse d'entraînement (67), est fixé un appui vertical (91), s'étendant à travers l'espace créé entre la tige de manoeuvre (70) voisine et le moyen de traction de convoyage (85) voisin, et **en ce que**, à l'extrémité libre de l'appui vertical (91), est fixé un bras (92) entourant le moyen de traction de convoyage (85) voisin par rapport au centre (M) du dispositif, bras formant la butée de dévêtisseur (94), tournée vers la face principale supérieure (93) de la plaque (41) voisine.

21. Dispositif selon l'une des revendications 1 à 20, **caractérisé en ce qu'**au moins un moyen de guidage (98) vertical est prévu, pour effectuer le centrage de la plaque (41) chaque fois désaccouplée du moyen de convoyage (19) et se déplaçant verticalement.

22. Dispositif selon la revendication 21, **caractérisé en ce que** chaque moyen de guidage vertical est formé par une tige de centrage (98) fixée à distance et parallèlement à côté des tubes de remplissage (57) du poste de remplissage en produit (33, 34) et pénétrant par le dessous librement depuis son point de fixation, tige de centrage traversant transversalement la plaque (41), dans une ouverture de centrage (99).

23. Dispositif selon la revendication 22, **caractérisé en ce qu'**une ouverture de centrage (99) coopérant avec une tige de centrage (98) est disposée sur chacune des deux extrémités de la plaque (41).
